# EUROPÄISCHE PATENTANMELDUNG

(11) **EP 0 886 030 A2**
(43) Veröffentlichungstag der Anmeldung: **23.12.1998**
(21) Anmeldenummer: 98111270.9
(22) Anmeldetag: 18.06.1998
(51) Int. Cl.: E06B 9/307, E06B 9/32

(54) **Lamellenjalousie**

(30) Priorität: 20.06.1997 DE 29710850 U
(71) Anmelder: Hüppe Form Sonnenschutzsysteme GmbH, 26133 Oldenburg (DE)
(72) Erfinder: Schaefers, Clemens, 26133 Oldenburg (DE); Behrens, Axel, 26133 Oldenburg (DE); Coldewey, Heiko, 26188 Jeddeloh 2 (DE); Brunkhorst, Rolf, 26133 Oldenburg (DE)
(74) Vertreter: Eisenführ, Speiser & Partner

(57) **Zusammenfassung**

Es wird eine Lamellenjalousie mit einem Behang (5) aus mehreren Lamellen (12,22) angegeben, die mehrere Behangabschnitte (14,24) mit jeweils mehreren beabstandeten Lamellen (12,22) aufweist. Mittels mehrerer Wendevorrichtungen (10,20) läßt sich der Neigungswinkel der Lamellen (12,22) der einzelnen Behangabschnitte (14,24) in gewünschter Weise einstellen. Zum Antreiben der ersten Wendevorrichtung (10) für einen ersten Behangabschnitt (14) wird ein erster Stellmotor (40), zum Antreiben der zweiten Wendevorrichtung (20) für eine zweiten Behangabschnitt (24) ein zweiter Stellmotor (40') vorgesehen.

## Beschreibung

Die Erfindung betrifft eine Lamellenjalousie mit einem Behang aus einer Mehrzahl von Lamellen, die mittels flexibler Zugorgane aufzieh- und absenkbar sind, wobei eine erste Gruppe benachbarter Lamellen mittels flexibler erster Wendeorgane parallel zueinander beabstandet gehalten sind, einen ersten Behangabschnitt bilden und mittels einer ersten Wendevorrichtung zur Einstellung eines gewünschten ersten Neigungswinkels um ihre horizontale Längsachse verschwenkbar sind, und wobei mindestens eine zweite Gruppe benachbarter Lamellen mittels flexibler zweiter Wendeorgane parallel zueinander beabstandet gehalten sind und einen zweiten Behangabschnitt bilden, und mittels einer zweiten Wendevorrichtung zur Einstellung eines gewünschten zweiten Neigungswinkels um ihre horizontale Längsachse verschwenkbar sind und mit einem Raff-Motor zum Raffen und Entraffen des Behangs.

Derartige Lamellenjalousien sind bekannt und werden bevorzugt eingesetzt, um die von einem Jalousien-Behang erzeugte Beschattung abschnittweise unterschiedlich einstellen zu können. Beispielsweise läßt sich der Neigungswinkel eines unteren Behangabschnitts vollständig in eine Schließstellung bringen, wenn dadurch ein Raumnutzer die direkte Sonnenblendung verhindern will, wohingegen der Neigungswinkel des oberen Behangabschnitts in einer leichten Öffnungsstellung verbleibt, um eine Resthelligkeit im Innenraum, und damit ein Arbeiten bei Tageslicht zu gewährleisten. Zur Verwirklichung derartiger Lamellenjalousien ist es bekannt, die Raff- und Wendevorrichtungen zweier üblicher Jalousien in zwei Kopfprofilen übereinander anzuordnen und die Zugorgane und die Wendeorgane durch diese Verdoppelung der Antriebs- und Steuereinrichtungen zu betätigen.

Aufgabe der Erfindung ist es demgegenüber, eine Lamellenjalousie der eingangs genannten Art derart weiterzubilden, daß eine einfache Anordnung aller Steuer- und Antriebseinrichtungen in einem Kopfprofil möglich ist und eine einfache und übersichtliche Bedienbarkeit verwirklicht wird.

Diese Aufgabe ist bei der Lamellenjalousie der eingangs genannten Art gekennzeichnet durch einen ersten Stellmotor zum Antreiben der ersten Wendevorrichtung und einen zweiten Stellmotor zum Antreiben der zweiten Wendevorrichtung.

Die Vorteile der Erfindung liegen insbesondere darin, daß der Wendebetrieb beider Behangabschnitte und der Raffbetrieb des gesamten Behanges antriebsmäßig und steuerungsmäßig voneinander getrennt ist, wodurch sich eine einfache konstruktive Auslegung der Gesamtanordnung und ein flexibler, überschaubarer Betrieb ergibt. Erfindungsgemäß ist es beispielsweise möglich, die Wendung des ersten Behangabschnitts und die Wendung des zweiten Behangabschnitts in jeder beliebigen Raff-Position völlig unabhängig voneinander, insbesondere auch unabhängig von einem Raff-Vorgang vorzunehmen. Die Wendung des ersten Behangabschnitts, die Wendung des zweiten Behangabschnitt, sowie das Aufziehen bzw. Absenken des gesamten Behangs können - von einer zentralen Steuereinheit aus - gleichzeitig oder nacheinander vom Benutzer vorgenommen werden.

Besonders bevorzugt enthält die erste Wendevorrichtung eine erste Schubstange, die mittels eines ersten Koppelgliedes vom ersten Stellmotor parallel zu den Lamellen verschiebbar ist und an der die Wendeorgane ggf. über Umlenkmittel befestigt sind, so daß bei einer Verschiebung der Stange die Wendeorgane eine Wendung des Behangabschnitts, d.h. eine Neigungsverstellung der Neigungswinkel der Lamellen des ersten Behangabschnitts durchführen. Besonders bevorzugt weist die zweite Wendevorrichtung einen Aufbau auf, welcher der ersten Wendevorrichtung entspricht: eine zweite Schubstange ist in axialer Richtung parallel zu den Lamellen verschiebbar, wobei diese Verschiebung über ein Koppelglied von dem zweiten Stellmotor ausgeführt wird. Die Verschiebung der zweiten Schubstange wirkt auf die Wendeorgane, die an der Schubstange ggf. über Umlenkglieder befestigt sind.

Besonders bevorzugt sind der Raffmotor, eine Raffeinrichtung zum Auf- und Abwickeln der Zugorgane sowie die Stellmotore und die Wendeeinrichtung in einem hohlen, ggf. U-förmigen Kopfprofil angeordnet, unter welchem der Behang an seinen Zug- und Wendeorganen aufgehängt ist. Der Raffmotor treibt über eine Welle Wickeltrommeln an, auf denen Zugorgane auf- und abgewickelt werden. Die Zugorgane werden durch Öffnungen des Kopfprofils und durch Öffnungen der Lamellen hindurchgeführt und sind an der unteren Endlamelle befestigt. Die Wendeorgane bestehen beispielsweise aus Leiterbändern, d.h. zwei außen längs der Lamellen entlang geführten Längsbändern, die durch Querbänder verbunden sind, auf denen die Lamellen ruhen. Die Wendeorgane werden durch den Boden des Kopfprofils hindurch mit den Schubstangen verbunden. Die zweiten Wendeorgane, welche die Lamellen des zweiten Behangabschnitts tragen, verlaufen durch Öffnungen des Kopfprofils und durch Öffnungen hindurch, welche sich in den Lamellen des ersten Behangabschnitts befinden, und übernehmen erst unterhalb des ersten Behangabschnitts ihre Tragefunktion für die Lamellen des zweiten Behangabschnitts.

Besonders bevorzugt besitzen die Stellmotore statt einer festen Welle axial verschiebbare Spindeln, die über ein Koppelglied die zugehörigen Schubstangen axial verschieben. Da bei dieser Ausführungsform die Stellmotore schon eine axiale Schubbewegung erzeugen, kann bei dieser Ausführungsform das betreffende Koppelglied zur Schubstange einfach, nämlich als eine feste Verbindung ausgebildet werden.

Vorteilhafte Weiterbildungen der Erfindung sind durch die Merkmale der Unteransprüche gekennzeichnet.

Im folgenden werden Ausführungsbeispiele der Erfindung anhand der Zeichnung näher erläutert. Es zeigen:
- Fig. 1: ein Querschnitt durch einen zwei Behangabschnitte aufweisenden Behang;
- Fig. 2: eine Frontansicht des Behangs gemäß Fig. 1;
- Fig. 3: eine schematische Darstellung der Lamellenjalousie gemäß den Fig. 1 und 2 mit den Antriebs- und Steuereinrichtungen;
- Fig. 4: eine vergrößerte Darstellung eines Teils der Wendevorrichtungen gemäß Fig. 3;
- Fig. 5: eine schematische Darstellung der Kopfprofile einer weiteren Ausführungsform der Erfindung, von oben gesehen;
- Fig. 6: eine schematische Darstellung der Ausführungsform gemäß Fig. 5, von der Seite gesehen;
- Fig. 7: eine schematische Darstellung einer weiteren Ausführungsform der Erfindung, von oben gesehen; und
- Fig. 8: eine schematische Darstellung einer weiteren Ausführungsform der Erfindung, von oben gesehen.
- Fig. 9: eine schematische Darstellung einer weiteren Ausführungsform der Erfindung.

Die Fig. 1 und 2 zeigen im Schnitt bzw. in Frontansicht eine Jalousie mit einem Behang 5, der an einem oberen Kopfprofil 2 aufgehängt ist, mehrere Lamellen 12, 22 aufweist und eine untere Endlamelle 6 besitzt. Eine erste Gruppe benachbarter Lamellen 12 bildet einen ersten Behangabschnitt 14 unterhalb des Kopfprofils 2 und enthält mehrere benachbarte Lamellen 12, die mittels flexibler erster Wendeorgane 10 parallel zueinander beabstandet gehalten sind. Darunter angeordnet ist eine zweite Gruppe von Lamellen 22, die unterhalb des ersten Behangabschnitts 14 einen zweiten Behangabschnitt 24 bilden, wobei die Lamellen 22 mittels flexibler zweiter Wendeorgane 20 ebenfalls parallel zueinander in der üblichen Weise von den Wendeorgane gehalten werden. Durch das Kopfprofil 2 hindurch sind - durch Öffnungen in den Lamellen 12, 22 hindurch - Zugorgane 4 geführt, deren untere Enden an der unteren Endlamelle 6 befestigt sind. Werden die flexiblen Zugorgane 4 auf Wickeltrommeln, die sich im Kopfprofil 2 befinden, aufgewickelt, so wird der gesamte Behang 5 gerafft, die Lamellen 12, 22 nehmen dann unmittelbar unterhalb des Kopfprofils 2 eine Paketstellung ein. Werden die Zugorgane von den Wickeltrommeln (nicht dargestellt) abgewickelt, so wird der Behang 5 entrafft und nimmt beispielsweise die in den Fig. 1 und 2 dargestellte Stellung ein.

Die ersten Wendeorgane 10 und die zweiten Wendeorgane 20 sind in der dargestellten Ausführungsform als Leiterbänder dargestellt, welche äußere vertikal laufende Bänder 10a, 20a und Querstege 10b, 20b besitzen, auf denen die Lamellen aufliegen. Alternativ lassen sich auch die Lamellen 12, 22 direkt an den vertikal laufenden Längsbändern der Wendeorgane 10, 20 beweglich anlenken.

Wie insbesondere den Fig. 1 bis 4 entnehmbar ist, werden die ersten Wendeorgane durch den Boden des Kopfprofils 2 hindurchgeführt und halten auf ihren Querbändern 10b die Lamellen 12 des ersten Behangabschnitts 14. Die zweiten Wendeorgane 20 für den zweiten, d.h. den unteren Behangabschnitt 24 werden ebenfalls durch den Boden des Kopfprofils 2 hindurchgeführt und verlaufen dann durch Öffnungen oder Ausnehmungen, die in den Lamellen 12 des ersten Behangabschnitts 14 eingearbeitet sind. Die zweiten Wendeorgane 20 sind unterhalb des ersten Behangabschnitts 14 mit Lamellen 22 bestückt.

Wie insbesondere Fig. 3 entnehmbar ist, ist in dem U-förmigen Kopfprofil 2 ein Raffmotor 30 zum Raffen und Entraffen des Behangs angeordnet, der über Motorwellen 32 Wickeltrommeln 34 in Drehbewegung versetzt, auf denen die Zugorgane 4 aufgewickelt bzw. von diesen abgewickelt werden, wenn der Behang gerafft bzw. abgesenkt werden soll. Zusätzlich ist im Kopfprofil 2 noch ein erster Stellmotor 40 untergebracht, der über eine Spindelwelle 41 und ein Koppelglied 42 eine Schubstange 44 parallel zu den Lamellen verschiebt und dabei die ersten Wendeorgane 10 aussteuert. Die ersten Wendeorgane 10 sind - in der Darstellung gemäß Fig. 4 - durch Bohrungen im Boden des Kopfprofils 2 hindurchgeführt, dann mit dem Befestigungselement 46 fest mit der Schubstange 44 verbunden, sie werden dann um einen profilfesten Zapfen 48 umgelenkt, beweglich durch das Befestigungselement 46 geführt und verlassen dann durch eine weitere Öffnung das Kopfprofil. Wenn daher die Schubstange 44 sich axial verschiebt, so wird ein Vertikalband des Wendeorgans 10 - durch die Bodenöffnung umgelenkt - nach oben gezogen, das andere Vertikalband des Wendeorgans 10 wird entsprechend verlängert, die Lamellen 12 des ersten Behangabschnitts 14 werden dadurch um ihre Längsachsen geschwenkt. Auf der anderen Seite des Kopfprofils 2 befindet sich ein zweiter Stellmotor 44', der - spiegelbildlich - über seine Spindelwelle 41' und ein Koppelglied 42' eine zweite Schubstange 44' axial parallel zu den Lamellen 11, 22 verschiebt und dadurch - über das Befestigungselement 46' das zweite Wendeorgan 20 entsprechend verstellt und die Lamellen 22 des zweiten Behangabschnitts 24 entsprechend in ihrer Neigung verstellt. Die Stellmotore 40, 40' und der Raffmotor sind über Leitungen mit einer Steuereinheit 80 verbunden, die mittels eines Tastenfeldes 82 von einem Benutzer steuerbar ist und eine unabhängige Steuerung der einzelnen Motoren 40, 40', 30 gestattet.

In den Fig. 5 und 6 ist eine weitere Ausführungsform der Erfindung schematisch dargestellt, die zwei benachbarte Kopfprofile 2, 3 aufweist. In einem Kopfprofil ist der Raffmotor 30 angeordnet, der über Wellen 32 eine erste Wendemechanik 50 antreibt, wobei die erste Wendemechanik 50 die ersten Wendeorgane 10 zum Wenden des ersten Behangabschnitts 14 aussteuert, der in der dargestellten Ausführungsform der oberste Behangabschnitt ist. Mittels einer integral in der Wendemechanik 50 enthaltenen Wickelvorrichtung werden außerdem von der Wendemechanik die Zugorgane 4 zum Raffen und Absenken der Endlamelle 6, und damit des gesamten Behangs 5 betätigt. In einem weiteren Kopfprofil 3, welches dem ersten Kopfprofil 2 benachbart angeordnet ist, sind zweite Wendemechaniken 54 angeordnet, die von separaten Stellmotoren 60 ausgesteuert werden und die zweiten Wendeorgane 20 für die zweiten Behangabschnitte 24 betätigen. Die Anbringung der beiden Kopfprofile 2, 3 nebeneinander hat den Vorteil, daß die gesamte Kopfanordnung eine geringe Bauhöhe aufweist. Allerdings müssen Zugorgane 4 und die ersten Wendeorgane 10 vom ersten Kopfprofil 2 in das zweite Kopfprofil 3 geführt werden und dort umgelenkt und dann durch den Boden 3' des Kopfprofils 3 zum Behang durchgeschleift werden.

In den Fig. 7 und 8 sind zwei weitere Ausführungsformen der Erfindung schematisch dargestellt, die beide zwei nebeneinander benachbarte Kopfprofile 2, 3 aufweisen. In der Ausführungsform gemäß Fig. 7 befindet sich in dem ersten Kopfprofil ein Raffmotor 30, der über Wellen 32 und ggf. über ein zentrales Wendegetriebe 60 zwei an sich bekannte Wendemechaniken 50 aussteuert, die sowohl die Zugorgane 4 als auch die ersten Wendeorgane 10 aussteuern. Im Kopfprofil 3 ist ein weiterer Raffmotor 30 untergebracht, der jedoch lediglich ein zentrales Wendegetriebe 70 ansteuert, welches die zweiten Wendeorgane 20 betätigt, die über Umlenkelemente in das erste Kopfprofil 2 und dort - zusammen mit den Zugorganen und den ersten Wendeorganen - nach unten zu dem Behang geführt werden.

In Fig. 8 ist eine weitere Ausführungsform der Erfindung schematisch dargestellt, bei der in dem ersten Kopfprofil 2 ein Raffmotor 30 mit einem zentralen Wendegetriebe 70 angeordnet ist, welches die Steuerung der Zugorgane 4 und der ersten Wendeorgane 10 vornimmt. Im zweiten Kopfprofil 3, welches neben dem ersten Kopfprofil 2 liegt, befindet sich ein weiterer Raffmotor 30, der über Wellen 32 an sich bekannte Wendemechaniken 50 aussteuert, die ihrerseits die zweiten Wendeorgane betätigen. Die zweiten Wendeorgane 20 werden über Umlenkelemente in das erste Kopfprofil 2 geleitet und dort - durch Öffnungen hindurch - dem Behang 5 zugeführt.

Die Wendemechaniken 50, auch als Tragstückwendung 50 bezeichnet, beinhalten neben einer Wendevorrichtung welche die zweiten Wendeorgane 20 zur Einstellung eines gewünschten Neigungswinkels der Lamellen betätigt, auch eine Wickelvorrichtung, welche die Zugorgane, die durch Ausnehmungen der Lamellen hindurch mit der unteren Endlamelle 6 verbunden sind, auf Wickeltrommeln aufwickelt bzw. von diesen abwickelt und auf diese Weise den zweiten Behangabschnitt 24 rafft oder entrafft. Die bekannten Wendemeachniken 50 sind so konstruiert, daß eine Betätigung der Wendeorgane 20 nur dann ausgelöst wird, wenn eine Umkehr der Drehrichtung der Wickeltrommeln folgt, wenn also der zweite Behangabschnitt von einer Aufwärtsbewegung in eine Abwärtsbewegung bzw. von einer Abwärtsbewegung in eine Aufwärtsbewegung umgesteuert wird.

Fig. 9 zeigt eine weitere Ausführungsform der Erfindung, die derjenigen der Fig. 3 weitgehend entspricht. Statt der Wickeltrommeln 34 werden von der Motorwelle 32 des Raffmotors 30 - bei diesem Ausführungsbeispiel - zwei an sich bekannte Wendemechaniken 104 angetrieben, die den Wendemechaniken 50 entsprechen und neben einer Wendevorrichtung integral auch eine Wickelvorrichtung zum Aufwickeln und Abwickeln der Zugorgan, d. h. zum Raffen und Absenken einer Endlamelle 6 enthalten. Die von den Wendemechaniken 104 betätigten Wendeorgane 90 tragen - unterhalb des ersten Behangabschnitts 14 und des zweiten Behangabschnitts 24 - mehrere parallele Lamellen 92 in vorgegebenem Abstand zueinander. Die Lamellen 92 bilden zusammen einen dritten Behangabschnitt 94, der von den Wendemechaniken 104 ausgesteuert wird. Die Zugorgane 4, welche von der Wickelvorrichtung der Wendemechaniken 104 aufgewickelt bzw. abgewickelt werden, sind durch Ausnehmung der Lamellen 12, 22 und 94 hindurch bis zu einer unteren Endlamelle 6 geführt, die unterhalb des dritten Behangabschnitts 94 mit den Zugorganen 4 fest verbunden ist. Wie schon im Zusammenhang mit der Ausführungsform der Fig. 3 beschrieben, werden die Lamellen 12 des ersten Behangabschnitts 14 von den ersten Wendeorganen 10 gehalten und über Koppel- oder Stellglieder 42, 44 von dem ersten Stellmotor 40 betätigt. Die Lamellen 22 des zweiten Behangabschnitts 24 werden von den zweiten Wendeorganen 20 gehalten, die über Koppel- oder Stellglieder 42', 44' von dem zweiten Stellmotor 40' betätigt werden. Abweichend von den Darstellungen gemäß den Figuren 3 und 9 können die ersten, zweiten und dritten Behangabschnitte 14, 24 und 94 in einer anderen Reihenfolge angeordnet werden, d. h. beispielsweise kann der dritte Behangabschnitt oben, der erste Behangabschnitt in der Mitte und der zweite Behangabschnitt unter dem mittleren Behangabschnitt abgeordnet sein.

Alternativ kann auch noch mindestens ein weiterer Stellmotor 40 vorgesehen werden, der die Wendeorgane für einen weiteren Behangabschnitt betätigt.

## Patentansprüche

1. Lamellenjalousie mit einem Behang aus einer Mehrzahl von Lamellen, die mittels flexibler Zugorgane aufzieh- und absenkbar sind, wobei eine erste Gruppe benachbarter Lamellen (12) mittels flexibler erster Wendeorgane (10) parallel zueinander beabstandet gehalten sind, einen ersten Behangabschnitt (14) bilden und mittels einer ersten Wendevorrichtung (40, 42, 44) zur Einstellung eines gewünschten ersten Neigungswinkels um ihre horizontale Längsachse verschwenkbar sind, und wobei mindestens eine zweite Gruppe benachbarter Lamellen (22) mittels flexibler zweiter Wendeorgane (20) parallel zueinander beabstandet gehalten sind und einen zweiten Behangabschnitt (24) bilden, und mittels einer zweiten Wendevorrichtung (40', 42', 44') zur Einstellung eines gewünschten zweiten Neigungswinkels um ihre horizontale Längsachse verschwenkbar sind und mit einem Raff-Motor zum Raffen und Entraffen des Behangs (5),
gekennzeichnet durch einen ersten Stellmotor (40) zum Antreiben der ersten Wendevorrichtung (42, 44) und einen zweiten Stellmotor (40') zum Antreiben der zweiten Wendevorrichtung (42', 44').

2. Lamellenjalousie nach Anspruch 1,
dadurch gekennzeichnet, daß die erste Wendevorrichtung (42, 44) eine erste Schubstange (44) enthält, die mittels eines ersten Koppelglieds (42) vom ersten Stellmotor (40) parallel zu den Lamellen verschiebbar ist und die ersten Wendeorgane (10) aussteuert.

3. Lamellenjalousie nach Anspruch 1 oder 2,
dadurch gekennzeichnet, daß die zweite Wendevorrichtung (42', 44') eine zweite Schubstange (44') enthält, die mittels eines zweiten Koppelgliedes (42') vom zweiten Stellmotor (40') parallel zu den Lamellen verschiebbar ist und die zweiten Wendeorgane (20) aussteuert.

4. Lamellenjalousie nach einem der vorstehenden Ansprüche,
gekennzeichnet, durch eine dritte Gruppe benachbarter Lamellen (92) die mittels flexibler dritter Wendeorgane (90) parallel zueinander beabstandet gehalten sind und einen dritten Behangabschnitt (94) bilden und mittels mindestens zweier Wendemechaniken (104) zur Einstellung eines gewünschten dritten Neigungswinkels um ihre horizontale Längsachse verschwenkbar sind.

5. Lamellenjalousie nach Anspruch 4,
dadurch gekennzeichnet, daß die Wendemechaniken (104) je eine Wickelvorrichtung enthalten, welche den dritten Behangabschnitt (94) raffen und entraffen.

6. Lamellenjalousie nach Anspruch 4 oder 5,
dadurch gekennzeichnet, daß die Wendemechaniken (104) eine Verstellung des Neigungswinkels der Lamellen des dritten Behangabschnitts (94) durchführen, wenn die Wickelvorrichtungen den dritten Behangabschnitt (94) von einer Aufwärts - in eine Abwärtsbewegung bzw. von einer Abwärtsbewegung in eine Aufwärtsbewegung umsteuern.

7. Lamellenjalousie nach einem der vorstehenden Ansprüche,
dadurch gekennzeichnet, daß die zweiten Wendeorgane (20) durch Öffnungen im Kopfprofil (2) und in den Lamellen (12) des ersten Behangabschnitts (14) hindurchgeführt sind und unterhalb des ersten Behangabschnitts (14) die Lamellen (22) des zweiten Behangabschnitts (24) tragen.

8. Lamellenjalousie nach einem der vorstehenden Ansprüche,
dadurch gekennzeichnet, daß jeder Stellmotor (40, 40') eine axial verschiebbare Spindel antreibt, die über ein Koppelglied (42, 42') die zugehörige Schubstange (44, 44') axial verschieben.

9. Lamellenjalousie nach einem der vorstehenden Ansprüche,
gekennzeichnet durch eine Steuereinheit (80), welche die Stellmotore (40, 40') und den Raffmotor (30) steuert.

10. Lamellenjalousie insbesondere nach einem der vorstehenden Ansprüche,
mit einem Behang aus einer Mehrzahl von Lamellen, die mittels flexibler Zugorgane aufzieh- und absenkbar sind, wobei eine erste Gruppe benachbarter Lamellen (12) mittels flexibler erster Wendeorgane (10) parallel zueinander beabstandet gehalten sind, einen ersten Behangabschnitt (14) bilden und mittels einer ersten Wendevorrichtung (40, 42, 44) zur Einstellung eines gewünschten ersten Neigungswinkels um ihre horizontale Längsachse verschwenkbar sind, und wobei eine zweite Gruppe benachbarter Lamellen (22) mittels flexibler zweiter Wendeorgane (20) parallel zueinander beabstandet gehalten sind und einen zweiten Behangabschnitt (24) bilden, und mittels einer zweiten Wendevorrichtung (40', 42', 44') zur Einstellung eines gewünschten zweiten Neigungswinkels um ihre horizontale Längsachse verschwenkbar sind und mit einem Raff-Motor zum Raffen und Entraffen des Behangs (5),
dadurch gekennzeichnet, daß der Raffmotor (30) erste Wendemechaniken (50) antreibt, welche die ersten Wendeorgane (10) aussteuern, und daß Stellmotore (60) zum Antreiben zweiter Wendemechaniken vorgesehen sind, welche die zweiten Wendeorgane (20) aussteuern.

11. Lamellenjalousie nach Anspruch 10,
dadurch gekennzeichnet, daß der Raffmotor (30) und die ersten Wendemechaniken (50) in einem Kopfprofil (2), und die Stellmotore (60) zum Antreiben der zweiten Wendemechaniken (54) in demselben Kopfprofil (2) oder einem weiteren Kopfprofil (3) angeordnet sind.

12. Lamellenjalousie, insbesondere nach einem der Ansprüche 1 bis 9, mit einem Behang aus einer Mehrzahl von Lamellen, die mittels flexibler Zugorgane aufzieh- und absenkbar sind, wobei eine erste Gruppe benachbarter Lamellen (12) mittels flexibler erster Wendeorgane (10) parallel zueinander beabstandet gehalten sind, einen ersten Behangabschnitt (14) bilden und mittels einer ersten Wendevorrichtung (40, 42, 44) zur Einstellung eines gewünschten ersten Neigungswinkels um ihre horizontale Längsachse verschwenkbar sind, und wobei eine zweite Gruppe benachbarter Lamellen (22) mittels flexibler zweiter Wendeorgane (20) parallel zueinander beabstandet gehalten sind und einen zweiten Behangabschnitt (24) bilden, und mittels einer zweiten Wendevorrichtung (40', 42', 44') zur Einstellung eines gewünschten zweiten Neigungswinkels um ihre horizontale Längsachse verschwenkbar sind und mit einem Raff-Motor zum Raffen und Entraffen des Behangs (5),
dadurch gekennzeichnet, daß der Raffmotor (30) in einem Kopfprofil (2) über erste Wendemechaniken (50) den Behang (5) rafft und entrafft und die ersten Wendeorgane (10) aussteuert, und daß ein zweiter Raffmotor (30) in einem weiteren, benachbarten Kopfprofil (3) über ein zentrales Wendegetriebe (70) die zweiten Wendeorgane (20) aussteuert.

13. Lamellenjalousie nach Anspruch 12,
dadurch gekennzeichnet, daß in dem einen Kopfprofil (2) zwischen dem Raffmotor (30) und den ersten Wendemechaniken (50) ein zentrales Wendegetriebe (70) zwischengefügt ist.

14. Lamellenjalousie nach einem der Ansprüche 10 bis 13,
dadurch gekennzeichnet, daß die beiden Kopfprofile (2, 3) nebeneinander angeordnet sind, und daß der Behang (5) unter einem der Kopfprofile (3) hängt, aus dessen Bodenfläche (3') die ersten und die zweiten Wendeorgane (10, 20) austreten und die ersten und zweiten Behangabschnitte (14, 24) tragen.

15. Lamellenjalousie nach einem der vorstehenden Ansprüche,
gekennzeichnet durch eine erste und/oder eine zweite Sonnenstandnachführeinrichtung, die den Neigungswinkel der Lamellen (12, 22) des ersten und/oder zweiten Behangabschnitts (14, 24) abhängig vom Sonneneinfallswinkel nachführt.

16. Lamellenjalousie nach einem der vorstehenden Ansprüche,
dadurch gekennzeichnet, daß die Lamellen des ersten und des zweiten Behangabschnitts (14, 24) konkav nach unten gekrümmt sind.

17. Lamellenjalousie nach einem der vorstehenden Ansprüche,
dadurch gekennzeichnet, daß die Lamellen eines Behangabschnitts (14, 24) konkav nach oben gekrümmt sind.

18. Lamellenjalousie nach einem der vorstehenden Ansprüche,
dadurch gekennzeichnet, daß eine dritte Wendevorrichtung für dritte Wendeorgane vorgesehen ist, welche die Lamellen eines dritten Behangabschnitts tragen.
